# EUROPÄISCHE PATENTSCHRIFT

(11) **EP 1 924 186 B1**
(45) Veröffentlichungstag und Bekanntmachung des Hinweises auf die Patenterteilung: **12.08.2015**
(21) Anmeldenummer: 06792897.8
(22) Anmeldetag: 18.08.2006
(51) Int. Cl.: A47L 9/06

(54) **STAUBSAUGERBODENDÜSE MIT VERSETZTEN BODENROLLEN**
CARPET AND FLOOR BRUSH FOR A VACUUM CLEANER COMPRISING OFFSET BASE ROLLERS
SUCEUR A TAPIS ET SOLS DURS POUR UN ASPIRATEUR

(30) Priorität: 02.09.2005 DE 102005041808
(43) Veröffentlichungstag der Anmeldung: 28.05.2008
(73) Patentinhaber: BSH Hausgeräte GmbH, 81739 München (DE)
(72) Erfinder: BACH, Benedikt, 97638 Mellrichstadt (DE); GÖPPNER, Thomas, 97616 Salz (DE); KEMMERZELL, Wolfgang, 36129 Gersfeld (DE); KLEINHENZ, Albert, 97659 Schönau (DE)
(86) Internationale Anmeldenummer: PCT/EP2006/065453
(87) Internationale Veröffentlichungsnummer: WO 2007/025877

(56) Entgegenhaltungen:
- EP-A- 1 330 978
- DE-U1-202004 002 284
- JP-A- 8 010 196
- JP-A- 2003 019 093

## Beschreibung

Die Erfindung betrifft eine Staubsaugerbodendüse mit einem sich in einem Saugmund öffnenden Saugkanal, einer sich quer zur Hauptbewegungsrichtung erstreckenden Vorderkante und mindestens einer ersten und einer zweiten vorderen Bodenrolle, die unterschiedliche Abstände zur Vorderkante aufweisen.

Die verschiedenen Staubsaugertypen gemäß dem Stand der Technik lassen sich prinzipiell in zwei unterschiedliche Bauformen unterteilen:
Bei sogenannten Bodenstaubsaugern sind in einem zumeist auf Rollen gelagerten Gehäuse Motor, Gebläse, Filtereinheit und elektronische Einrichtungen angeordnet. Ein oft teleskopartig in der Länge verstellbares Saugrohr ist an einem Ende mittels eines flexiblen Saugschlauchs mit dem Gehäuse beziehungsweise dem Gebläse des Bodenstaubsaugers verbunden und weist an seinem anderen Ende eine Bodendüse auf, die mit der zu reinigenden Oberfläche in Kontakt tritt.

So ist beispielsweise aus der JP 08-010196 A eine symmetrisch aufgebaute Düse bekannt geworden, wobei auf der Seite zum Gehäuse hin ein mittig angeflanschtes Verbindungsrohr zum Abführen des aufgesammelten Staubs angeordnet ist.

Ergänzend sei noch auf die EP 1 330 978 A, die JP 2003 019093 A sowie die DE 20 2004 002 284 U1 hingewiesen.

Eine zweite Bauform bilden die sogenannten Handstaubsauger. Im Unterschied zu den Bodenstaubsaugern ist hier das Saugrohr starr mit dem Staubsaugergehäuse verbunden. Auch hier sind Motor, Gebläse, Elektrik und Filtereinheit in dem Gehäuse untergebracht. Dieses weist zusätzlich auf der dem Saugrohranschluss gegenüberliegenden Seite einen in Verlängerung des Saugrohrs angebrachten Stiel zur Handhabung auf.

Mittels der Bodendüse wird der von Motor und Gebläse erzeugte Unterdruck auf die zu reinigende Oberfläche angewendet. Dabei handelt es sich in der Regel entweder um harte, glatte Oberflächen von Bodenbelägen wie Parkett, PVC, Stein etc. oder um textile Oberflächen wie etwa Teppichböden, Möbelpolster oder dergleichen. Die unterschiedliche Beschaffenheit der Oberfläche stellt teilweise gegensätzliche Anforderungen an die Funktionalität der Bodendüse.

Eine dieser Anforderungen besteht darin, ein möglichst sanftes Gleiten der Staubsaugerbodendüse über die jeweiligen Oberflächen zu ermöglichen. Dies gilt auch im Hinblick auf das Überwinden von Kanten, beispielsweise im Bereich von Türschwellen. Um die Gleiteigenschaften zu verbessern, sind vielfach Rollen im Bereich der Bodensohle der Staubsaugerbodendüsen angeordnet, wobei zwei vordere Bodenrollen mit identischem Abstand zur Vorderkante der Bodendüse vorgesehen sind. Schiebt man eine solche Staubsaugerbodendüse senkrecht auf eine Kante zu, so kontaktieren die Rollen diese Kante im wesentlichen zeitgleich; dies hat ein abruptes Überwinden der Kante durch die Staubsaugerdüse zur Folge, was einen unerwünschten Kraftaufwand erfordert und insbesondere bei harten Oberflächen zu einem unerwünschten Klappern führt. Ein solches Klappern ist aus denselben Gründen auch zu verzeichnen, wenn Vertiefungen in Oberflächen zu überwinden sind, beispielsweise bei Noppenböden, denn auch dann wird häufig der Fall eintreten, dass die Rollen gleichzeitig in die Vertiefungen einsinken, um dann wieder gleichzeitig aus den Vertiefungen herauszutreten.

Um dieses bekannte Phänomen des Klapperns zu vermeiden, wurde bereits vorgeschlagen, die Rollen mit unterschiedlichen Abständen von der Vorderkante anzuordnen. Dieses im Hinblick auf die beschriebenen Nachteile erfolgreiche Konzept führt jedoch dazu, dass zwischen dem Saugmund und der Vorderkante des Staubsaugers ein relativ großer Bereich für die Anordnung der Rollen zur Verfügung stehen muss. Dies hat Nachteile im Hinblick auf die Frontalsaugeigenschaften des Staubsaugers, denn bei beispielsweise an eine Randleiste angestoßener Vorderkante liegt ein großer Abstand des Saugmundes von der Randleiste vor.

Der Erfindung liegt die Aufgabe zugrunde, eine Staubsaugerbodendüse zur Verfügung zu stellen, die die Probleme des Fugenklapperns beseitigt und die gleichzeitig gute Frontalsaugeigenschaften aufweist.

Diese Aufgabe wird mit den Merkmalen des unabhängigen Anspruchs gelöst.

Die Erfindung baut auf der gattungsgemäßen Staubsaugerbodendüse dadurch auf, dass die erste vordere Bodenrolle vor dem Saugmund angeordnet ist und die zweite vordere Bodenrolle hinter dem Saugmund angeordnet ist. Auf diese Weise wird das vorteilhafte Konzept, unterschiedliche Abstände der Bodenrollen von der Vorderkante der Bodendüse vorzusehen, mit einer Platz sparenden Anordnung der Rollen kombiniert. Diese Platzeinsparung betrifft insbesondere den vor dem Saugmund für die Unterbringung einer Rolle erforderlichen Bereich. Da die zweite Rolle hinter dem Saugmund angeordnet ist, kann dieser Bereich vor dem Saugmund sehr klein ausgebildet werden.

Vorteilhafte Ausführungsformen der Erfindung sind in den abhängigen Ansprüchen angegeben:
Nützlicherweise ist vorgesehen, dass der Saugmund im Bereich der ersten vorderen Bodenrolle einen größeren Abstand zur Vorderkante aufweist als im Bereich der zweiten vorderen Bodenrolle. Der größere Abstand zur Vorderkante im Bereich der ersten vorderen Rolle dient dazu, die erste vordere Rolle unterzubringen. Da dieser größere Abstand im Bereich der zweiten vorderen Rolle nicht erforderlich ist, kann sich der Saugmund im Bereich der zweiten vorderen Rolle der Vorderkante nähern, um so gute Frontalsaugeigenschaften zur Verfügung zu stellen.

Beispielsweise kann dies dadurch realisiert sein, dass der Saugmund zur Bereitstellung der unterschiedlichen Abstände eine Krümmung aufweist.

Außerdem kann, um den Saugmund im Hinblick auf die Frontalsaugeigenschaften überall möglichst nah an der Vorderkante anordnen zu können, im Bereich der ersten vorderen Bodenrolle eine weitere Verschmälerung des Saugmundes vorgesehen sein.

Ebenfalls ist es denkbar, dass der Saugmund zur Bereitstellung der unterschiedlichen Abstände eine Ausnehmung aufweist, in der die erste vordere Bodenrolle angeordnet ist.

Die Erfindung ist in besonders vorteilhafter Weise dadurch weitergebildet, dass weitere hintere Bodenrollen hinter der ersten und der zweiten vorderen Bodenrolle angeordnet sind.

Insbesondere im Hinblick auf die Hinterrollen ist es nützlich, diese mit demselben Abstand zur Vorderkante auszustatten, da dies die Gleiteigenschaften der Staubsaugerbodendüse verbessert.

Da die hinteren Rollen vielfach größer ausgebildet sind als die vorderen Rollen, gleiten diese ohnehin leicht über Unebenheiten im Boden.

Desweiteren kann zwischen den vorderen und den hinteren Bodenrollen eine Borstenleiste vorgesehen sein.

Schließlich mögen auf der Oberseite der Staubsaugerbodendüse Bedienelemente angeordnet sein, die beispielsweise dem Anheben und dem Absenken einer Borstenleiste dienen können.

Die Erfindung wird nun mit Bezug auf die begleitenden Zeichnungen anhand einer besonders bevorzugten Ausführungsform beispielhaft erläutert.

Dabei zeigen:
- Figur 1: eine perspektivische Darstellung einer erfindungsgemäßen Staubsaugerbodendüse mit Blick auf ihre Oberseite;
- Figur 2: eine perspektivische Darstellung einer erfindungsgemäßen Staubsaugerbodendüse mit Blick auf ihre Unterseite; und
- Figur 3: eine Draufsicht auf die Unterseite einer erfindungsgemäßen Staubsaugerbodendüse.

Figur 1 zeigt eine perspektivische Darstellung einer erfindungsgemäßen Staubsaugerbodendüse 10 mit Blick auf ihre Oberseite. Figur 2 zeigt eine perspektivische Darstellung einer erfindungsgemäßen Staubsaugerbodendüse 10 mit Blick auf ihre Unterseite, und Figur 3 zeigt eine Draufsicht auf die Unterseite einer erfindungsgemäßen Staubsaugerbodendüse 10.

Die Staubsaugerbodendüse 10 hat eine sich quer zur Hauptbewegungsrichtung der Staubsaugerbodendüse 10 erstreckende Vorderkante 16. Auf der Oberseite der Staubsaugerbodendüse 10 sind Bedienelemente 26, 28 angeordnet, die beispielsweise dem Anheben und dem Absenken einer Borstenleiste 28 dienen können. Über einen Saugrohrstutzen 30 lässt sich die Staubsaugerbodendüse 10 mit einem Saugrohr eines Staubsaugers verbinden. Der Saugrohrstutzen 30 mündet in einen in der Staubsaugerbodendüse 10 vorgesehenen Saugkanal 12, wobei dieser wiederum in einem sich öffnendem Saugmund 14 endet.

An der Staubsaugerbodendüse 10 sind vier Bodenrollen angeordnet, nämlich zwei vordere Bodenrollen 18, 20 und zwei hintere Bodenrollen 22, 24. Die hinteren Bodenrollen 22, 24 weisen zur Vorderkante 16 der Staubsaugerbodendüse 10 denselben Abstand auf. Im Gegensatz hierzu weisen die vorderen Bodenrollen 18, 20 unterschiedliche Abstände zur Vorderkante 16 auf. Die erste vordere Bodenrolle 18 hat einen kleineren Abstand von der Vorderkante 16 als die zweite vordere Bodenrolle 20. Um den vor dem Saugmund 14 erforderlichen Bereich zur Unterbringung der vorderen Bodenrollen 18, 20 möglichst gering zu halten, ist nur die erste vordere Bodenrolle 18 vor dem Saugmund 14 angeordnet. Die zweite vordere Bodenrolle 20 ist hinter dem Saugmund 14 platziert. Um die zweite vordere Bodenrolle 20 im Hinblick auf die Gleiteigenschaften der Staubsaugerbodendüse 10 dennoch mit hinreichend geringem Abstand von der Vorderkante 16 anordnen zu können, ist der Saugmund 14 gekrümmt ausgebildet, das heißt, er hat im Bereich der zweiten Bodenrolle 20 einen geringeren Abstand von der Vorderkante 16 als im Bereich der ersten Bodenrolle 18. Außerdem, um den Saugmund 14 im Hinblick auf die Frontalsaugeigenschaften überall möglichst nah an der Vorderkante 16 anordnen zu können, ist im Bereich der ersten vorderen Bodenrolle 18 eine weitere Verschmälerung des Saugmundes 14 vorgesehen, die auch als Ausnehmung oder teilweise Ausnehmung des Saugmundes 14 bezeichnet werden kann.

Die in der vorstehenden Beschreibung, in den Zeichnungen, sowie in den Ansprüchen offenbarten Merkmale der Erfindung können sowohl einzeln als auch in beliebiger Kombination für die Verwirklichung der Erfindung wesentlich sein.

### Bezugszeichenliste

- 10: Staubsaugerbodendüse
- 12: Saugkanal
- 14: Saugmund
- 16: Vorderkante
- 18: erste vordere Bodenrolle
- 20: zweite vordere Bodenrolle
- 22: hintere Bodenrolle
- 24: hintere Bodenrolle
- 26: Bedienelemente
- 28: Bedienelemente
- 30: Saugrohrstutzen

## Patentansprüche

1. Staubsaugerbodendüse (10) mit einem sich in einem Saugmund (14) öffnenden Saugkanal (12), einer sich quer zur Hauptbewegungsrichtung erstreckenden Vorderkante (16) und mindestens einer ersten (18) und einer zweiten (20) vorderen Bodenrolle, die unterschiedliche Abstände zur Vorderkante (16) aufweisen, **dadurch gekennzeichnet, dass** die erste vordere Bodenrolle (18) vor dem Saugmund (14) angeordnet ist und die zweite vordere Bodenrolle (20) hinter dem Saugmund (14) angeordnet ist.

2. Staubsaugerbodendüse (10) nach Anspruch 1, **dadurch gekennzeichnet, dass** der Saugmund (14) im Bereich der ersten vorderen Bodenrolle (18) einen größeren Abstand zur Vorderkante (16) aufweist als im Bereich der zweiten vorderen Bodenrolle (20).

3. Staubsaugerbodendüse (10) nach Anspruch 2, **dadurch gekennzeichnet, dass** der Saugmund (14) zur Bereitstellung der unterschiedlichen Abstände eine Krümmung aufweist.

4. Staubsaugerbodendüse (10) nach einem der Ansprüche 1 bis 3, **dadurch gekennzeichnet, dass** im Bereich der ersten vorderen Bodenrolle (18) eine Verschmälerung des Saugmundes (14) vorgesehen ist.

5. Staubsaugerbodendüse (10) nach einem der Ansprüche 2 bis 4, **dadurch gekennzeichnet, dass** der Saugmund (14) zur Bereitstellung der unterschiedlichen Abstände eine Ausnehmung aufweist, in der die erste vordere Bodenrolle (18) angeordnet ist.

6. Staubsaugerbodendüse (10) nach einem der vorhergehenden Ansprüche, **dadurch gekennzeichnet, dass** weitere hintere Bodenrollen (22, 24) hinter der ersten (18) und der zweiten (20) vorderen Bodenrolle angeordnet sind.

7. Staubsaugerbodendüse (10) nach Anspruch 5, **dadurch gekennzeichnet, dass** die weiteren hinteren Bodenrollen (22, 24) denselben Abstand zur Vorderkante (16) aufweisen.

8. Staubsaugerbodendüse (10) nach Anspruch 6 oder 7, **dadurch gekennzeichnet, dass** die hinteren Bodenrollen (22, 24) größer als die vorderen Bodenrollen (18, 20) ausgebildet sind.

9. Staubsaugerbodendüse (10) nach einem der vorherigen Ansprüche, **dadurch gekennzeichnet, dass** zwischen den vorderen (18, 20) und den hinteren (22, 24) Bodenrollen eine Borstenleiste (28) vorgesehen ist.

10. Staubsaugerbodendüse (10) nach einem der vorherigen Ansprüche, **dadurch gekennzeichnet, dass** auf der Oberseite der Staubsaugerbodendüse (10) Bedienelemente (26, 28), insbesondere zum Anheben und Absenken der Borstenleiste (28), angeordnet sind.

## Claims

1. Vacuum cleaner floor tool (10) having a suction channel (12) that opens in a suction port (14), said tool also having a front edge (16) that extends transversely to the main direction of motion, and having at least one first (18) and one second front floor roller (20) which are spaced different distances apart from the front edge (16), **characterised in that** the first front floor roller (18) is arranged upstream of the suction port (14) and the second front floor roller (20) is arranged downstream of the suction port (14).

2. Vacuum cleaner floor tool (10) according to claim 1, **characterised in that**, in the region of the first front floor roller (18), the suction port (14) is spaced a greater distance apart from the front edge (16) than in the region of the second front floor roller (20).

3. Vacuum cleaner floor tool (10) according to claim 2, **characterised in that** the suction port (14) has a curvature to provide the different spacings.

4. Vacuum cleaner floor tool (10) according to one of claims 1 to 3, **characterised in that** a narrowing of the suction port (14) is provided in the region of the first front floor roller (18).

5. Vacuum cleaner floor tool (10) according to one of claims claim 2 to 4, **characterised in that**, to provide the different spacings, the suction port (14) has a recess in which the first front floor roller (18) is arranged.

6. Vacuum cleaner floor tool (10) according to one of the preceding claims, **characterised in that** there are arranged downstream of the first (18) and the second (20) front floor roller further rear floor rollers (22, 24).

7. Vacuum cleaner floor tool (10) according to claim 5, **characterised in that** the further rear floor rollers (22, 24) are spaced equidistantly apart from the front edge (16).

8. Vacuum cleaner floor tool (10) according to claim 6 or 7, **characterised in that** the rear floor rollers (22, 24) are embodied as larger than the front floor rollers (18, 20).

9. Vacuum cleaner floor tool (10) according to one of the preceding claims, **characterised in that** a strip of bristles (28) is provided between the front (18, 20) and the rear (22, 24) floor rollers.

10. Vacuum cleaner floor tool (10) according to one of the preceding claims, **characterised in that** control elements (26, 28) are arranged on the upper side of the vacuum cleaner floor tool (10), in particular for raising and lowering the strip of bristles (28).

## Revendications

1. Suceur à sol (10) d'aspirateur, comprenant un conduit d'aspiration (12) débouchant dans une bouche d'aspiration (14), une arête avant (16) s'étendant transversalement par rapport à la direction de mouvement principale et au moins une première (18) et une deuxième (20) roulettes avant qui sont situées à des distances différentes de l'arête avant (16), **caractérisé en ce que** la première roulette avant (18) est située devant la bouche d'aspiration (14) et la deuxième roulette avant (20) est située derrière la bouche d'aspiration (14).

2. Suceur à sol (10) d'aspirateur selon la revendication 1, **caractérisé en ce que** la bouche d'aspiration (14) est située à une plus grande distance de l'arête avant (16) dans la zone de la première roulette avant (18) que dans la zone de la deuxième roulette avant (20).

3. Suceur à sol (10) d'aspirateur selon la revendication 2, **caractérisé en ce que** la bouche d'aspiration (14) présente une courbure pour mettre à disposition des distances différentes.

4. Suceur à sol (10) d'aspirateur selon l'une des revendications 1 à 3, **caractérisé en ce que** l'on prévoit un resserrement de la bouche d'aspiration (14) dans la zone de la première roulette avant (18).

5. Suceur à sol (10) d'aspirateur selon l'une des revendications 2 à 4, **caractérisé en ce que** la bouche d'aspiration (14) comporte un évidement dans lequel est située la première roulette avant (18) pour permettre l'obtention des distances différentes.

6. Suceur à sol (10) d'aspirateur selon l'une des revendications précédentes, **caractérisé en ce que** des roulettes arrière (22, 24) supplémentaires sont situées derrière la première (18) et la deuxième (20) roulette avant.

7. Suceur à sol (10) d'aspirateur selon la revendication 5, **caractérisé en ce que** les roulettes arrière (22, 24) supplémentaires présentent à la même distance à l'arête avant (16).

8. Suceur à sol (10) d'aspirateur selon la revendication 6 ou 7, **caractérisé en ce que** les roulettes arrière (22, 24) sont conçues de manière à être plus grosses que les roulettes avant (18, 20).

9. Suceur à sol (10) d'aspirateur selon l'une des revendications précédentes, **caractérisé en ce qu'**une brosse allongée (28) est prévue entre les roulettes avant (18, 20) et arrière (22, 24).

10. Suceur à sol (10) d'aspirateur selon l'une des revendications précédentes, **caractérisé en ce que** des éléments de manoeuvre (26, 28), notamment permettant de relever et d'abaisser la brosse allongée (28), sont situés sur le côté supérieur du suceur à sol (10) d'aspirateur.
